# EUROPÄISCHE PATENTSCHRIFT

(11) **EP 0 642 111 B1**
(45) Veröffentlichungstag und Bekanntmachung des Hinweises auf die Patenterteilung: **15.10.1997**
(21) Anmeldenummer: 94104641.9
(22) Anmeldetag: 24.03.1994
(51) Int. Cl.: G09F 7/10

(54) **Info-Schild und System für Info-Schilder**
Information sign and system for information signs
Enseigne porteuse d'informations et système pour des enseignes porteuses d'informations

(30) Priorität: 21.06.1993 DE 9309193 U
(43) Veröffentlichungstag der Anmeldung: 08.03.1995
(73) Patentinhaber: Moedel, Helmut, D-92224 Amberg (DE)
(72) Erfinder: Moedel, Helmut, D-92224 Amberg (DE)
(74) Vertreter: Wasmeier, Alfons, Dipl.-Ing.

(56) Entgegenhaltungen:
- DE-U- 8 315 578
- DE-U- 9 013 410
- DE-U- 9 309 193
- DE-U- 9 312 414
- US-A- 5 105 567

## Beschreibung

Die Erfindung betrifft ein an einer Wand- bzw. Aufnahmefläche befestigbares Info-Schild sowie ein System für an einer Wand bzw. Aufnahmefläche befestigbare Info-Schilder.

Aus DE 83 15 578 U1 ist ein Info-Schild bekannt, dessen Montageplatte mit Hilfe mechanischer Vorspannelemente in die Grundplatte einsetzbar bzw. einrastbar ausgebildet ist, und bei dem die Abdeckplatte die Grundplatte auf der Sichtseite und auf den vier Stirnseiten vollständig umschließt. Hierbei ist die Montageplatte mit Hilfe mechanischer Vorspannelemente in die Grundplatte einsetzbar bzw. einrastbar ausgebildet, die Abdeckplatte umschließt die Grundplatte auf der Sichtseite und auf den vier Stirnseiten vollständig. Auf der Sichtfläche der Grundplatte derartiger Info-Schilder sind die Informationen, wie z.B. Piktogramme, Buchstaben, Zahlen oder dergl. fest aufgebracht, z.B. aufgespritzt oder aufgeklebt. Die Sichtfläche der Grundplatte selbst ist dabei in einer vorgegebenen Farbe gehalten, z.B. gespritzt oder aus durchgehend farbigem Material hergestellt. Damit hat jedes hergestellte Info-Schild eine bestimmte, unveränderbare Farbe. Wenn somit beispielsweise die Farbe des Raumes, in dem das Info-Schild vorgesehen ist, geändert wird und die farbliche Abstimmung zwischen der Grundplatte und der Wandfarbe oder dergl. nicht mehr gegeben ist, muß die Grundplatte ausgewechselt werden, was bei Krankenhäusern, Behörden und anderen größeren Bauten einen erheblichen Kostenaufwand bedeutet. Ähnliche Probleme treten auf, wenn die Informationen des Info-Schildes geändert werden sollen,da auch in diesem Fall die ganze Grundplatte auszuwechseln ist.

Aus US-A- 51 05 567 ist ein Display-Gerät bekannt, das aus einem Frontrahmen, einer transparenten Schutzschicht, einer Maske mit verschiedenen Öffnungen und einer Rückwand mit horizontalen, parallelen Führungsschienen, in denen die zu zeigenden Bilder oder dergl. aufnehmende Schieber horizontal verschiebbar geführt sind, besteht.

Der Aufbau eines solchen Display-Gerätes unterscheidet sich vom Gegenstand vorliegender Erfindung im wesentlichen dadurch, daß die Grundplatte und die Maske die gleiche Zeilenzahl haben, daß die Maske nicht auswechselbar ist, und daß die Maske starr vorgegebene Ausschnitte in Form von Fenstern hat, die in Deckung mit den Bildöffnungen des schienenförmigen Schiebers angeordnet sein müssen, damit die Bilder einwandfrei betrachtet werden können.

Des weiteren ist aus DE 90 13 410 U1 ein Türschild-System bekannt, dessen Türschild eine transparente, bedruckte Abdeckplatte, eine Grundplatte gleicher Größe und eine kleinere Montageplatte aufweist. Die Grundplatte besitzt Fräsungen für die Aufnahme wechselbarer Einschubstreifen und ist mittels Klebefolie mit der Abdeckplatte verbunden.

Aufgabe der Erfindung ist es, ein Info-Schild bzw. ein System für Info-Schilder vorzuschlagen, bei dem auf besonders einfache und zweckmäßige Weise eine Änderung von einer Farbgebung auf eine andere, oder von einem Info-Schild mit einer bestimmten Anzahl von Info-Zeilen auf ein Info-Schild mit einer anderen Anzahl von Info-Zeilen vorgenommen werden kann. Des weiteren ist Aufgabe der Erfindung, für diese Fälle die Möglichkeit zu schaffen, die Grundplatte unverändert beizubehalten und durch besonders einfache Vorkehrungen die Farbgestaltung bzw. Informationsgestaltung unabhängig von der Grundplatte verändern zu können.

Gemäß der Erfindung wird dies mit den Merkmalen der Kennzeichen der Ansprüche 1 und 6 erreicht. Weitere Ausgestaltungen der Erfindung sind Gegenstand der Unteransprüche.

Mit der Erfindung wird erreicht, daß ein einziger Typ von Grundplatte für unterschiedliche Ausführungsformen von gattungsgemäßen Info-Schildern unabhängig von der Farbgestaltung und der Anzahl der Info-Zeilen verwendet werden kann, so daß damit Herstellung und Lagerhaltung außerordentlich vereinfacht und verbilligt werden. Die Grundplatte ist eine Kunststoffplatte, vorzugsweise in weißer oder heller Farbgebung, mit einer planen Oberfläche, in der die maximale Anzahl von Info-Zeilen durchgehend von einer Seite zur gegenüberliegenden eingeprägt ist, so daß alle Teile der Sichtfläche der Grundplatte, die nicht als Info-Zeilen ausgebildet sind, gegenüber dem Grund der Info-Zeilen erhaben ausgebildet sind. Die vertieften Info-Zeilen dienen zur Aufnahme von Informationen in Form von Wörtern, Einzelbuchstaben, Ziffern oder dergl., die auf den Grund der Info-Zeilen aufgeklebt oder in beliebiger anderer Weise damit verbunden sind. Mit der Sichtfläche der Grundplatte wird eine Deckfolie (bzw. zwei Deckfolien unterschiedlicher Farbgebung, wobei die obere Deckfolie durchscheinend ausgebildet ist) kombiniert, in der Regel auf die Grundplatte aufgelegt, die die Farbgebung der darunterliegenden Grundplatte (und damit des Info-Schildes), die Anzahl der Info-Zeilen auf der Sichtfläche der Grundplatte, die nach außen sichtbar sind, und das gesamte Erscheinungsbild des Info-Schildes festlegt. Die verwendete Deckfolie bzw. die verwendeten Deckfolien sind in der Regel nichttransparente Folien, die in beliebigen unterschiedlichen Farben ausgebildet sind und je nach Wunsch eine beliebige Anzahl von farbfreien, d.h. transparenten Zeilen aufweisen. Dies bedeutet, daß Deckfolien mit einer, mit zwei, mit drei, mit vier, mit fünf oder mehr transparenten Zeilen hergestellt werden, so daß eine beliebige Vielfalt von Deckfolien unterschiedlicher Farbe und unterschiedlicher Anzahl von transparenten Zeilen vorliegt und zum Abruf auf Lager gehalten werden kann. Die Lagerhaltung derartiger Deckfolien ist, ebenso wie deren Herstellung, einfach und billig im Vergleich zu der Herstellung einer entsprechenden Anzahl von unterschiedlichen Grundplatten, nicht nur wegen der ganz erheblich geringeren Herstellkosten, sondern auch wegen des um ein Vielfaches geringeren Platzbedarfes für die Lagerhaltung.

Die farbig angelegte Folie ist in der Regel mit Ausnahme der freigelassenen, transparenten Schriftzeilen undurchsichtig hergestellt, so daß die Sichtfläche des Info-Schildes für den hergestellt, so daß die Sichtfläche des Info-Schildes für den Betrachter das gleiche Aussehen wie ein Info-Schild mit entsprechend eingefärbter Grundplatte hat. Zusätzlich zu der farbig gestalteten Deckfolie kann in weiterer Ausgestaltung der Erfindung eine Rasterfolie über der Deckfolie vorgesehen sein, die entweder durchgehendes Raster hat oder an den Stellen der Info-Zeilen rasterfrei und völlig transparent ausgebildet ist. Eine derartige Rasterfolie wird z.B. in Verbindung mit einer Deckfolie verwendet, um beliebig variable Farb- und Sichteffekte zu erzielen. Insbesondere ergeben sich bei Verwendung einer Kombination von Deckfolie und Rasterfolie Farbabstufungen und Nuancen, die in ihrer Vielfalt kaum zu überbieten sind, und zwar einfach dadurch, daß mit einer Deckfolie eine auf diese abgestimmte, andersfarbige Rasterfolie aufge'setzt wird. Falls erwünscht, kann die Rasterfolie auch ohne Deckfolie verwendet werden. Zusätzliche Effekte lassen sich dadurch erzielen, daß die farbliche Rasterung von einer Seite zur anderen in der Rasterfolie zunehmend intensiver gestaltet wird.

Das Info-Schild ist in weiterer Ausgestaltung der Erfindung mit einem auf die transparente Abdeckplatte aufgesetzten ein- oder mehrteiligen Rahmen versehen, der farblich auf die Deckfolie und/oder Rasterfolie abgestimmt sein kann, und der im einfachsten Fall auf die Abdeckplatte aufgelegt wird. Der Rahmen ist dabei in der Höhe so ausgebildet, daß er die Seitenwandungen der Abdeckplatte überdeckt, so daß das gesamte Info-Schild von dem Rahmen umschlossen ist.

Nach einer weiteren Ausführungsform der Erfindung sind die Info-Schilder rechteckförmig mit verringerter, unterschiedlicher Höhe und gleicher Breite ausgebildet, und zwar mit einer, mit zwei, mit drei, mit vier oder mehr Info-Zeilen, so daß damit für jede unterschiedliche Abmessung (Höhe) der Info-Schilder eine gesonderte Grundplatte und damit auch eine getrennte Lagerhalterung erforderlich ist, und insoferne einer der geschilderten Vorteile entfällt. Aber auch bei dieser vereinfachten Version bleibt der Vorteil erhalten, daß die Grundplatte nicht eingefärbt werden braucht, sondern daß den Abmessungen der Schilder entsprechende Deckfolien und zusätzliche Rasterfolien deckungsgleich in unterschiedlichen Farbgebungen bevorratet werden, so daß auf ein und dieselbe Grundplatte eine Deckfolie praktisch beliebiger Farbe, die jederzeit auswechselbar ist, aufgelegt werden kann, ggfs. zwei Deckfolien verschiedener Farbe oder Deckfolie mit Rasterfolie kombiniert verwendet werden können, um beliebige Farbkombinationen zu erreichen. Die Montage einer derartigen vereinfachten Ausführung eines Info-Schildes erfolgt unmittelbar durch Festschrauben der Grundplatte an der Wand, an der das Schild befestigt werden soll; die Bohrungen zum Festschrauben werden in den Info-Zeilen vorgesehen und nach dem Festschrauben durch die Info-Streifen oder einen getrennten Abdeckstreifen verdeckt.

Nachstehend wird die Erfindung in Verbindung mit der Zeichnung anhand von Ausführungsbeispielen erläutert. Es zeigt:
- Fig. 1: eine Aufsicht auf die Grundplatte eines Info-Schildes nach der Erfindung,
- Fig. 2: einen Schnitt längs der Linie A-B der Darstellung nach Fig. 1,
- Fig. 3: ein vollständiges Info-Schild mit transparenter Abdeckplatte und Deckfolie,
- Fig. 4: eine Schnittdarstellung längs der Linie C-C nach Fig. 3,
- Fig. 5: ein Info-Schild nach Fig. 3 in Schnittdarstellung entsprechend Fig. 4, jedoch mit Deck- und Rasterfolie,
- Fig. 6: eine Deckfolie, wie sie in Fig. 4 verwendet wird,
- Fig. 7: eine abgeänderte Ausführungsform der Erfindung im Rechteckformat mit einer Info-Zeile,
- Fig. 8: eine abgeänderte Ausführungsform des Info-Schildes nach Fig. 7 mit zwei Info-Zeilen, und
- Fig. 9: eine abgeänderte Ausführungsform des Info-Schildes nach Fig. 7 mit vier Info-Zeilen.

Das Info-Schild nach der Erfindung ist mit Hilfe einer Montageplatte 1 an einer Wand, Tür, einem Träger oder dergl. festgelegt. Mit der Montageplatte 1 ist eine Grundplatte 2 verbunden, z.B. auf die Montageplatte aufgedrückt, aufgeschnappt oder dergl., so daß die Grundplatte auf einfache Weise von der Montageplatte getrennt werden kann, wenn das Info-Schild ausgewechselt wird. Über die Grundplatte ist eine transparente Abdeckplatte 3 gesetzt, und zwischen Grundplatte 2 und transparenter Abdeckplatte 3 ist eine Deckfolie 4 bzw. zusätzlich eine Rasterfolie 5 eingesetzt. Der Rand der transparenten Abdeckplatte 3 kann durch einen Rahmen 6 abgedeckt sein, wobei der Rahmen als einteiliges Gebilde zweckmäßigerweise auf die Abdeckplatte aufgedrückt wird. Sämtliche Bestandteile des Info-Schildes 1 - 6 bestehen aus Kunststoff, die Grundplatte 2 ist undurchsichtig und für alle Variationen in einheitlicher, heller Farbe, z.B. weiß, gehalten, die transparente, glasklare Abdeckplatte farblos, die auswechselbare Deckfolie farbig (es werden Deckfolien unterschiedlicher Farbgebung auf Vorrat gehalten, so daß die Farbe des Info-Schildes durch die Farbe der Deckfolie festgelegt ist, und die Farbe des Info-Schildes dadurch auf einfachste Weise geändert werden kann, daß eine Deckfolie bestimmter Farbe gegen eine andere Deckfolie der gewünschten Farbe ausgewechselt wird und die auswechselbare Rasterfolie ebenfalls farbig ausgebildet, während die Farbe des Rahmens der Farbe des Info-Schildes entsprechend angepaßt sein kann. Während alle Grundplatten die gleiche maximale Anzahl von Info-Zeilen aufweisen, sind die Deckfolien variabel in bezug auf die Farbe und in bezug auf die Anzahl von transparenten Zeilen bevorratet, so daß Deckfolien mit unterschiedlicher Anzahl von transparenten Zeilen, jedoch nur eine einzige Type von Grundplatte hergestellt werden braucht.

Die Sichtseite des Info-Schildes ist plan ausgebildet und weist eine bestimmte, vorgegebene Anzahl von (im Falle der dargestellten Ausführungsform fünf) Info-Zeilen 7 - 11 auf, die vertieft ausgebildet sind, so daß erhabene Zwischenzeilen 12 - 15 und erhabene Teile 16, 17 der Sichtseite mit den leicht vertieften Flächen der Info-Zeilen 7 - 11 abwechseln, und jeweils zwischen zwei benachbarten Info-Zeilen eine Abstands- bzw. Zwischenzeile 12 - 15 geringerer Höhe vorgesehen ist. Zweckmäßigerweise sind in der Grundplatte fünf Info-Zeilen oder eine unterschiedliche Farbgebung 7 - 11 vorgesehen, die für alle Arten von Verwendung als ausreichend angesehen werden, die Erfindung ist jedoch nicht auf die Anzahl von fünf Info-Zeilen beschränkt.

Entscheidend ist, daß für alle Typen von Info-Schildern die gleiche Grundplatte 2 mit z.B. fünf Info-Zeilen 7 - 11 verwendet werden kann, auch wenn in dem fertigen Info-Schild anschließend aufgrund der verwendeten Deckfolie eine geringere Anzahl von Info-Zeilen sichtbar wird. Dies ergibt den entscheidenden Vorteil der Erfindung, die aus der Kombination einer Grundplatte und einer Deckfolie besteht, da auf diese Weise nur ein Formwerkzeug für das Pressen einer Type von Grundplatte erforderlich ist, und auch nur ein Typ einer Grundplatte auf Lager gehalten werden muß. Ein weiterer Vorteil besteht darin, daß die Grundplatte unverändert weiter verwendet werden kann, wenn eine unterschiedliche Anzahl von Info-Zeilen für das Info-Schild benötigt wird, wodurch auch die Kosten im Anwendungsbereich für den Benutzer ganz erheblich gesenkt werden können.

Bei der vereinfachten Ausführungsform nach den Figuren 6, 7 und 8 ist im Gegensatz zu der vorbeschriebenen Ausführungsform für unterschiedliche Anzahl von Info-Zeilen eine andere Grundplatte erforderlich. Die Breite dieser Info-Schilder ist gleichbleibend, jedoch hängt die Höhe von der Anzahl der Info-Zeilen ab, so daß ein einzeiliges Info-Schild eine wesentlich geringere Höhe aufweist als z.B. ein mehrzeiliges Info-Schild. Wie bei der vorbeschriebenen Ausführungsform ist jedoch auch bei den Info-Schildern nach den Figuren 6 - 8 eine einfarbige, vorzugsweise weiße Grundplatte vorgesehen, die mit einer Deckfolie und/oder einer Rasterfolie so kombiniert wird, daß ein und dieselbe Grundplatte mit unterschiedlichen Farben entsprechend den Deckfolien ausgestattet werden kann, so daß auch hierbei die Herstellung und die Lagerhaltung erheblich vereinfacht wird, da die unterschiedlichen, bevorrateten farbigen Info-Schilder in ihrer Farbgebung ausschließlich durch die Deckfolie und ggfs. zusätzliche Rasterfolie bestimmt sind. Eine derartige vereinfachte bzw. billigere Version eines Info-Schildes ist weiter dadurch vereinfacht, daß die Grundplatte nicht über eine aufwendige Montageplatte mit der entsprechenden Wand befestigt ist, sondern daß das Info-Schild Bohrungen zum direkten Festschrauben an der Wand erhält, die in einer vertieften Info-Zeile vorgesehen sind; diese Bohrungen werden anschließend durch Info-Streifen oder sonstige Info-Elemente abgedeckt und sind damit nicht sichtbar.

## Patentansprüche

1. An einer Wand bzw. Aufnahmefläche befestigbares Info-Schild, bestehend aus
einer Montagevorrichtung (1),
einer Grundplatte (2) mit einer Sichtfläche, die parallele, von einer Seite zur gegenüberliegenden Seite durchgehende, rinnenförmige, vertiefte Info-Zeilen gleicher Höhe (7 - 11) aufweist, wobei die Info-Zeilen durch erhabene Leerzeilen (12 - 15) gleichen Abstandes voneinander getrennt angeordnet und zur Aufnahme von Info-Streifen bzw. Info-Elementen mit Buchstaben, Zahlen, Info-Piktogrammen oder dgl. ausgebildet sind, einer auswechselbarer Deckfolie (4), die transparente Zeilen aufweist und deren Außenabmessungen den Abmessungen der Sichtfläche der Grundplatte entsprechen, wobei jede transparente Zeile zu jeweils einer Info-Zeile deckungsgleich angeordnet ist, und
einer transparenten Abdeckplatte (3),
**dadurch gekennzeichnet,** daß
die Grundplatte (2) eine maximal benötigte Anzahl von Info-Zeilen aufweist, und die auswechselbare Deckfolie (4) eine erwünschte, auf den speziellen Anwendungsfall abgestellte Anzahl von transparenten Zeilen aufweist, wobei die erwünschte Anzahl kleiner als die maximal benötigte Anzahl ist.

2. Info-Schild nach Anspruch 1, dadurch gekennzeichnet, daß die Deckfolie (4) transparent ist und auf ihrer Oberfläche mit Ausnahme der transparenten Zeilen einen Farbauftrag aufweist.

3. Info-Schild nach Anspruch 2, dadurch gekennzeichnet, daß der Farbauftrag als Feinraster ausgebildet ist.

4. Info-Schild nach einem der Ansprüche 1 - 3, dadurch gekennzeichnet, daß mindestens eine die auswechselbare Deckfolie (4) überlagernde auswechselbare Rasterfolie (5) vorgesehen ist.

5. Info-Schild nach einem der Ansprüche 1 - 4, dadurch gekennzeichnet, daß zwei Rasterfolien (5, 5) unterschiedlicher Farbgebung übereinander angeordnet sind, so daß auf der Sichtfläche eine andere Farbe entsteht.

6. System für an einer Wand bzw. Aufnahmefläche befestigbare Info-Schilder, wobei jedes Info-Schild besteht aus
einer Montagevorrichtung (1),
einer Grundplatte (2) mit einer Sichtfläche, die parallele, von einer Seite zur gegenüberliegenden Seite durchgehende, rinnenförmige, vertiefte Info-Zeilen gleicher Höhe (7 - 11) aufweist, wobei die Info-Zeilen durch erhabene Leerzeilen (12 - 15) gleichen Abstandes voneinander getrennt angeordnet und zur Aufnahme von Info-Streifen bzw. Info-Elementen mit Buchstaben, Zahlen, Info-Piktogrammen oder dgl. ausgebildet sind,
einer auswechselbaren Deckfolie (4), die transparente Zeilen aufweist und deren Außenabmessungen den Abmessungen der Sichtfläche der Grundplatte entsprechen, wobei jede transparente Zeile zu jeweils einer Info-Zeile deckungsgleich angeordnet ist, und
einer transparenten Abdeckplatte (3),
dadurch gekennzeichnet, daß das System umfaßt
mehrere Grundplatten, wobei alle Grundplatten gleich sind und jede Grundplatte eine maximal benötigte Anzahl von Info-Zeilen (7 - 11) aufweist,
und eine Vielzahl von Deckfolien, die jeweils eine erwünschte, auf den speziellen Anwendungsfall abgestellte Anzahl von transparenten Zeilen aufweisen, wobei die erwünschte Anzahl gleich oder kleiner als die maximal benötigte Anzahl ist, so daß für unterschiedliche Info-Schilder jeweils eine unterschiedliche Deckfolie wählbar ist.

7. System für Info-Schilder nach Anspruch 6, dadurch gekennzeichnet, daß auf ein und dieselbe Grundplatte unterschiedliche Deckfolien (4) auswechselbar aufgelegt werden können.

8. System für Info-Schilder nach einem der Ansprüche 6 - 7, dadurch gekennzeichnet, daß die Deckfolien (4) transparent sind und auf ihrer Oberfläche mit Ausnahme der transparenten Zeilen einen Farbauftrag aufweisen.

9. System für Info-Schilder nach Anspruch 8, dadurch gekennzeichnet, daß der Farbauftrag als Feinraster ausgebildet ist.

10. System für Info-Schilder nach einem der Ansprüche 6 - 9, dadurch gekennzeichnet, daß mindestens eine die auswechselbare Deckfolie (4) überlagernde auswechselbare Rasterfolie (5) vorgesehen ist.

11. System für Info-Schilder nach einem der Ansprüche 6 - 10, dadurch gekennzeichnet, daß mehrere Rasterfolien (5, 5) unterschiedlicher Farbgebung vorgesehen sind, die übereinander angeordnet werden können, so daß auf der Sichtfläche eine andere Farbe entsteht.

## Claims

1. Information sign fixable to a wall or reception surface, comprising
an assembly device (1),
a base plate (2) with a viewing surface, which has parallel, channel-like depressed information lines of the same height (7-11) extending from one side to the facing side, the information lines being separated from one another by raised empty lines (12-15) having the same spacing and are constructed for receiving information strips or information elements with letters, figures, information pictograms, etc.,
a replaceable cover film (4) having transparent lines and whose external dimensions correspond to the dimensions of the viewing surface of the base plate, each transparent line being arranged congruently to in each case one information line and
a transparent cover plate (3),
characterized in that
the base plate (2) has a maximum required number of information lines and the replaceable cover film (4) has a desired number of transparent lines matched to the specific application, said desired number being smaller than the maximum required number.

2. Information sign according to claim 1, characterized in that the cover film (4) is transparent and has on its surface, with the exception of the transparent lines, a colour coating.

3. Information sign according to claim 2, characterized in that the colour coating is constructed as fine screens.

4. Information sign according to one of the claims 1 to 3, characterized in that at least one replaceable screen film (5) superimposing the replaceable cover film (4) is provided.

5. Information sign according to one of the claims 1 to 4, characterized in that two screen films (5, 5) with different colouring are superimposed, so that a different colour appears on the viewing surface.

6. System for information signs fixable to a wall or reception surface, each information sign comprising
an assembly device (1),
a base plate (2) with a viewing surface, which has parallel, channel-like depressed information lines of the same height (7-11) extending from one side to the facing side, the information lines being separated from one another by raising empty lines (12-15) having the same spacing and are constructed for receiving information strips or information elements with letters, figures, information pictograms, etc.,
a replaceable cover film (4) having transparent lines and whose external dimensions correspond to the dimensions of the viewing surface of the base plate, each transparent line being arranged congruently to in each case one information line and
a transparent cover plate (3),
characterized in that the system comprises
several base plates, all of which are identical and each base plate has a maximum required number of information lines (7-11),
and a plurality of cover films, which in each case have a desired number of transparent lines matched to the specific application, the desired number being the same or smaller than the maximum required number, so that for different information signs in each case a different cover film can be chosen.

7. System for information signs according to claim 6, characterized in that different cover films (4) can be interchangeably placed on the same base plate.

8. System for information signs according to one of the claims 6 or 7, characterized in that the cover films (4) are transparent and have on their surface, with the exception of the transparent lines, a colour coating.

9. System for information signs according to claim 8, characterized in that the colour coating is constructed as fine screens.

10. System for information signs according to one of the claims 6 to 9, characterized in that there is at least one replaceable screen film (5) superimposing the replaceable cover film (4).

11. System for information signs according to one of the claims 6 to 10, characterized in that there are several screen films (5, 5) with different colouring, which can be superimposed, so that another colour appears on the viewing surface.

## Revendications

1. Panneau d'information pouvant être fixé sur une paroi respectivement une surface de réception, composé
d'un dispositif de montage (1),
d'une plaque de base (2) pourvue d'une surface visible, qui présente des lignes d'information (7 à 11) parallèles, creuses, cannelées, s'étendant d'un côté au côté opposé et de hauteur identique, lesdites lignes d'information étant séparées l'une de l'autre par des interlignes (12 à 15) à distance égale et étant conçues pour accueillir des bandes d'information respectivement des éléments d'information avec des lettres, des chiffres, des pictogrammes ou similaires, une feuille de recouvrement amovible (4) qui présente des lignes transparentes et dont les dimensions extérieures correspondent aux dimensions de la surface visible de la plaque de base, chaque ligne transparente étant disposée de manière à épouser la forme d'une ligne d'information, et
une plaque de recouvrement transparente (3),
**caractérisé en ce que**,
la plaque de base (2) présente un nombre maximal requis de lignes d'information, et la feuille de recouvrement amovible (4) présente un nombre souhaité de lignes transparentes déterminé suivant le cas d'utilisation spécifique, le nombre souhaité étant inférieur au nombre maximal requis.

2. Panneau d'information suivant la revendication 1, caractérisé en ce que la feuille de recouvrement (4) est transparente et présente sur sa surface, à l'exception des lignes transparentes, une couche de couleur.

3. Panneau d'information suivant la revendication 2, caractérisé en ce que la couche de couleur est conçue comme une grille fine.

4. Panneau d'information suivant l'une ou l'autre des revendications 1 à 3, caractérisé en ce que au moins un treillis amovible (5) superposé à la feuille de recouvrement amovible (4) est prévu.

5. Panneau d'information suivant l'une ou l'autre des revendications 1 à 4, caractérisé en ce que deux treillis (5, 5) de couleur différente sont superposés si bien que sur la surface visible apparaît une autre couleur.

6. Système pour des panneaux d'information pouvant être fixés sur une paroi respectivement une surface de réception, chaque panneau d'information étant composé
d'un dispositif de montage (1),
d'une plaque de base (2) pourvue d'une surface visible, qui présente des lignes d'information (7 à 11) parallèles, creuses, cannelées, s'étendant d'un côté au côté opposé et de hauteur identique, lesdites lignes d'information étant séparées l'une de l'autre par des interlignes (12 à 15) à distance égale et étant conçues pour accueillir des bandes d'information respectivement des éléments d'information avec des lettres, des chiffres, des pictogrammes ou similaires,
une feuille de recouvrement amovible (4) qui présente des lignes transparentes et dont les dimensions extérieures correspondent aux dimensions de la surface visible de la plaque de base, chaque ligne transparente étant disposée de manière à épouser la forme d'une ligne d'information, et
une plaque de recouvrement transparente (3),
**caractérisé en ce que**, le système comprend
plusieurs plaques de base, toutes les plaques de base étant égales et chaque plaque de base présentant un nombre maximal requis de lignes d'information (7 à 11),
et une multitude de feuilles de recouvrement, qui présentent un nombre souhaité de lignes transparentes déterminé suivant le cas d'utilisation spécifique, le nombre souhaité étant égal ou inférieur au nombre maximal requis si bien que pour des panneaux d'information différents peut être choisie une feuille de recouvrement différente.

7. Système pour des panneaux d'information suivant la revendication 6, caractérisé en ce que sur une seule et même plaque de base peuvent être posées de manière amovible diverses feuilles de recouvrement (4).

8. Système pour des panneaux d'information suivant l'une ou l'autre des revendications 6 et 7, caractérisé en ce que les feuilles de recouvrement (4) sont transparentes et présentent sur leur surface, à l'exception des lignes transparentes, une couche de couleur.

9. Système pour des panneaux d'information suivant la revendication 8, caractérisé en ce que la couche de couleur est conçue comme une grille fine.

10. Système pour des panneaux d'information suivant l'une ou l'autre des revendications 6 à 9, caractérisé en ce que au moins un treillis amovible (5) superposé à la feuille de recouvrement amovible (4) est prévu.

11. Système pour des panneaux d'information suivant l'une ou l'autre des revendications 6 à 10, caractérisé en ce que plusieurs treillis (5, 5) de couleur différente sont prévus, qui peuvent être superposés, si bien que sur la surface visible apparaît une autre couleur.
